# EUROPÄISCHE PATENTSCHRIFT

(11) **EP 2 659 548 B1**
(45) Veröffentlichungstag und Bekanntmachung des Hinweises auf die Patenterteilung: **31.12.2014**
(21) Anmeldenummer: 11712509.6
(22) Anmeldetag: 25.03.2011
(51) Int. Cl.: H01R 9/26, H01R 13/447, H01R 4/48, H01R 9/24, H01R 13/688

(54) **SAMMELANSCHLUSSVORRICHTUNG**
DEVICE FOR COLLECTIVE LINE
DISPOSITIF DE LIGNE AGRUPPÉE

(30) Priorität: 27.12.2010 DE 202010013219 U; 19.01.2011 DE 202011000137 U
(43) Veröffentlichungstag der Anmeldung: 06.11.2013
(73) Patentinhaber: Weidmüller Interface GmbH & Co. KG, 32758 Detmold (DE)
(72) Erfinder: HEGGEMANN, Christian, 32758 Detmold (DE); CAHALY, Jim, New Westbury, Massachusetts 01985 (US); SCHLINGMANN, Hans, 32805 Horn (DE)
(74) Vertreter: Specht, Peter
(86) Internationale Anmeldenummer: PCT/EP2011/054609
(87) Internationale Veröffentlichungsnummer: WO 2012/089350

(56) Entgegenhaltungen:
- EP-A1- 0 443 056
- WO-A2-2007/062327
- DE-A1- 10 009 520
- DE-U1- 7 822 790
- DE-U1-202005 003 820
- GB-A- 2 171 564

## Beschreibung

Die Erfindung betrifft eine Sammelanschlussvorrichtung für Leiter nach dem Oberbegriff des Anspruchs 1.

Sammelanschlussvorrichtungen dieser Art dienen dazu, mehrere Leiter beispielsweise an Energieerzeugungsanlagen, insbesondere Photovoltaikanlagen, über eine Sicherung an ein gemeinsames leitendes Element wie eine Stromschiene zu legen.

DE 78 22 790 U1 offenbart eine Sammelanschlußvorrichtung gemäß Oberbegriff des Anspruchs 1.

Die Erfindung hat die Aufgabe, eine Sammelanschlussvorrichtung zu schaffen, die besonders gut handhabbar ist und derart einen schnellen und sicheren Anschluss der Leiter erlaubt.

Die Erfindung erreicht dieses Ziel durch den Gegenstand des Anspruchs 1.

Die derart ausgelegte Sammelanschlussvorrichtung ermöglicht ein einfaches und sicheres Anlegen mehrerer Leiter an ein gemeinsames Potential an einer die Anschluss-Reihenklemmen leitend querverbindend durchsetzenden Sammelschiene.

Die aneinander reihbaren Reihenklemmen fassen diese Sammelschiene sicher kontaktierend ein.

Vorteilhafte Ausgestaltungen der Erfindung sind den Unteransprüchen zu entnehmen.

Nachfolgend wird die Erfindung unter Bezug auf die Zeichnung anhand von Ausführungsbeispielen näher beschrieben. Es zeigt:
- Fig. 1: eine erste perspektivische Ansicht einer Anschlussvorrichtung, die beispielhaft zum Anschluss von sechs Leitern ausgelegt ist.
- Fig. 2: eine weitere, zu Fig. 1 verschiedene perspektivische Ansicht der Anordnung aus Fig. 1;
- Fig. 3a: eine Anschluss-Reihenklemme in einer ersten Stellung vor dem Anbringen der Anschlussscheibe an einer Sammelschiene;
- Fig. 3b: die Anschluss-Reihenklemme aus Fig. 3a in einer zweiten Stellung;
- Fig. 4a, b: die Anschluss-Reihenklemme aus Fig. 3 mit eingedrückter Sicherung einmal in geschnittener und einmal in perspektivischer Ansicht;
- Fig. 4c: eine Ausschnittsvergrößerung aus Fig. 4a;
- Fig. 5a,: b eine Anschlussscheibe einmal mit aufgeklappter und einmal mit geschlossener Abdeckung;
- Fig. 6, 7: die Anordnung aus Fig.1 einmal mit geöffneter und einmal mit geschlossener Abdeckung.

Fig. 1 zeigt eine perspektivische Ansicht einer Sammelanschlussvorrichtung 1, die beispielhaft zum Anschluss von sechs Leitern (die hier nicht dargestellt sind) ausgelegt ist. Diese Leiter können beispielsweise Leiter an einer Photovoltaikanlage sein.

Die Anschlussvorrichtung weist eine der Anzahl anzuschließender Leiter entsprechende Anzahl von aneinander reihbaren bzw. in Fig. 1 aneinander gereihten Anschluss-Reihenklemmen 2 auf.

Diese Anschluss-Reihenklemmen 2 weisen jeweils aneinander reihbare, scheibenartige Isolierstoffgehäuse 3 auf und einen in dem Isolierstoffgehäuse 3 angeordneten Leiteranschluss 4 (siehe Fig. 4a), der hier in bevorzugter Ausgestaltung als Schraubanschluss ausgebildet ist. Alternativ könnte der Leiteranschluss 4 aber auch in anderer Anschlusstechnik, so als Sammelschienen-Federanschluss oder isolationsdurchdringender Anschluss ausgebildet sein (hier jeweils nicht dargestellt).

Der Leiteranschluss 4 ist jeweils derart ausgerichtet, dass ein Leiter in Richtung Y in eine Öffnung 5 in einer der Schmalseiten des Isolierstoffgehäuses 3 einsetzbar ist.

Die Anschluss-Reihenklemmen weisen ferner einen Sammelschienen-Federanschluss 6 zur Kontaktierung einer Sammelschiene 7 auf.

Der Sammelschienen-Federanschluss 6 ist jeweils in einem Betätigungselement, vorzugsweise einem Schieberelement 8, angeordnet, welches an dem Isolierstoffgehäuse 3 beweglich, insbesondere verschieblich geführt ist (siehe auch Fig. 4b). Derart wird die Sammelschiene vorteilhaft abgedeckt, insbesondere fingersicher abgedeckt.

Der Schieberelement 8 ist hier vorteilhaft senkrecht zur Anreihrichtung an dem Isolierstoffgehäuse 3 verschieblich geführt (beispielsweise mit Hilfe einer Nut-/Federanordnung 19 zwischen dem Schieber element 8 und dem Isolierstoffgehäuse 3, seihe Fig. 1). Jedes Schieberelement 8 lässt sich in eine Offenstellung verschieben Fig. 3a, in welcher das Isolierstoffgehäuse 3 an der Sammelschiene 7 anbringbar ist, bzw. in welcher die Sammelschiene 7 in das Anschlussgehäuse einlegbar ist. und in eine Geschlossenstellung (Fig. 3b), in welcher die Sammelschiene 7 rundum eingefasst ist. Dabei wird die eingelegte Sammelschiene 7 vom Sammelschienen-Federanschluss 6 kontaktiert (Fig. 1, 2).

Der Sammelschienen-Federanschluss 6 und der Leiteranschluss 4 sind leitend miteinander verbunden, beispielsweise über eine nicht in jedem Detail erkennbare Stromschienenanordnung 20 (Fig. 4), wobei derart eine Durchgangsverbindung geschaffen wird, wobei vorzugsweise - aber nicht zwingend - in diese leitende Verbindung ein elektrisches oder elektronisches Bauelement, insbesondere eine Sicherung 9 oder eine Diode, integriert ist.

Das Bauelement, insbesondere die Sicherung 9, ist auswechselbar und dazu an einem Halter, insbesondere einem Sicherungshalter 10 gehalten, der in eine korrespondierende Öffnung 11 des Isolierstoffgehäuses 3 einschiebbar ist (Fig. 3b). Fig. 3 zeigt die Wechselstellung, in welcher die Sicherung 9 herausnehmbar ist und Fig. 4 die Kontaktstellung, in welcher die Sicherung 9 einen Teil der leitenden Verbindung zwischen dem Sammelschienen-Federanschluss 6 und dem Leiteranschluss 4 ausbildet.

Der Schieber 8 ist derart ausgebildet, dass er lediglich aus seiner eingeschobenen Stellung herausgezogen werden kann, wenn der Halter in eine von zwei vorgegebene Stellungen bewegt worden ist, d.h. hier in der Öffnung 11 nach oben bzw. herausgezogen worden ist. Dies wird hier dadurch erreicht, dass an dem Schieber 8 eine nach oben (in Z-Richtung) bzw. senkrecht zur Schieberichtung einseitig offene Ausnehmung 23 ausgebildet ist, in welcher der Sicherungshalter 10 von oben mit einem Vorsprung 24 in seinem eingeschobenen bzw. heruntergedrückten Zustand eingreift (siehe Fig. 4a und c). Durch eine Anschrägung 25 am Vorsprung 24 ist der Schieber 8 aber trotz eingeschobenem Halter einschiebbar in die Stellung der Fig. 4c. Der Vorsprung bildet damit eine Art Rasthaken am Schieber 8 aus, der am eingeschobenen Halter 10 verrrastbar ist.

Derart werden Anschlussscheiben bzw. Anschluss-Reihenklemmen 2 gebildet, die es in einfacher Weise ermöglichen, anzuschließende Leiter sicher leitend über eine wechselbare Sicherung 9 mit der Sammelschiene 7 zu verbinden.

An einer weiteren - im Vergleich zu den ersten sechs Anschluss-Reihenklemmen 2 in Anreihrichtung breiteren Anschlussscheibe 12 der Fig. 1, 2 sowie 5 und 6 ist ein Bolzenabschnitt 13, der beispielsweise auf die Sammelschiene aufgesetzt ist und mit dieser leitend verbunden ist, ausgebildet. An diesen Bolzenabschnitt 13 kann mit Hilfe eines Kabelschuhs 14 ein (beispielsweise abgehender) Leiter größeren Durchmessers angeschlossen werden. An der Anschlussscheibe 12 ist eine Ausnehmung 22 zur Aufnahme der Sammelschiene 7 vorgesehen, in welcher die Sammelschiene einliegt und in welcher der Bolzenabschnitt 13 von dem Kabelschuh 14 kontaktiert wird.

Die Anschlussscheibe 12 weist eine Abdeckung 15 auf, welche hier klappbar an einem Grundgehäuse 16 angeordnet ist und welche dazu dient, den Kabelschuh 14 und den Bolzenabschnitt 13 isolierend abzudecken.

An dieser Anschlussscheibe 12 können ferner einer oder mehrere weitere Anschlüsse 21 (beispielsweise vier Anschlüsse) in einer der Schmalseiten, vorzugsweise an der vom Kabelschuh 14 abgewandten Seite der Anschlussscheibe 12, vorgesehen sein, die beispielsweise als Prüfabgriff oder dgl. vielseitig nutzbar sind.

Zu erwähnen ist noch, dass die Anschlussscheiben 12 sowie die Anschluss-Reihenklemmen 2 jeweils mit Befestigungsfüßen, beispielswiese Rastfüssen (hier nicht dargestellt) versehen sein können, um die Gehäuse auf einer Tragschiene 17 befestigen zu können (Fig. 1, 2, 6, 7).

### Bezugszeichen

- Anschlussvorrichtung: 1
- Anschluss-Reihenklemmen: 2
- Isolierstoffgehäuse: 3
- Leiteranschluss: 4
- Öffnung: 5
- Sammelschienen-Federanschluss: 6
- Sammelschiene: 7
- Schieberelement: 8
- Sicherung: 9
- Sicherungshalter: 10
- Öffnung: 11
- Anschlussscheibe: 12
- Bolzenabschnitt: 13
- Kabelschuh: 14
- Abdeckung: 15
- Grundgehäuse: 16
- Anschlüsse: 17
- Tragschiene: 18
- Nut-/Federanordnung: 19
- Stromschienenanordnung: 20
- Anschlüsse: 21
- Ausnehmung: 22, 23
- Vorsprung: 24
- Anschrägung: 25

## Patentansprüche

1. Sammelanschlussvorrichtung (1) zum Anschluss einer Mehrzahl von Leitern, wobei die Anschlussvorrichtung eine vorzugsweise der Anzahl anzuschließender Leiter entsprechende Anzahl von aneinander reihbaren bzw. aneinander gereihten Anschluss-Reihenklemmen (2) aufweist, die jeweils aneinander reihbare, scheibenartige Isolierstoffgehäuse (3) aufweisen und jeweils wenigstens einen in dem Isolierstoffgehäuse (3) angeordneten Leiteranschluss (4) sowie einen Sammelschienen-Federanschluss (6) zur Kontaktierung einer die Anschluss-Reihenklemmen querverbinden durchsetzenden Sammelschiene (7), **dadurch gekennzeichnet, daß** der Sammelschiene-Federanschluss (6) jeweils in oder an einem Betätigungselement (6) angeordnet ist, welches, an dem Isolierstoffgehäuse (3) beweglich ist.

2. Sammelanschlussvorrichtung (1) nach Anspruch 1, **dadurch gekennzeichnet, dass** das Betätigungselement als Schieberelement (8) ausgebildet ist, welches an dem Isolierstoffgehäuse (3) verschieblich geführt ist.

3. Sammelanschlussvorrichtung (1) nach Anspruch 1 oder 2, **dadurch gekennzeichnet, dass** der Leiteranschluss als Schraubanschluss ausgebildet ist.

4. Sammelanschlussvorrichtung (1) nach Anspruch 1 oder 2, **dadurch gekennzeichnet, dass** der Leiteranschluss als Federanschluss ausgebildet ist.

5. Sammelanschlussvorrichtung (1) nach Anspruch 2, 3 oder 4, **dadurch gekennzeichnet, dass** das Schieberelement (8) senkrecht zur Anreihrichtung an dem Isolierstoffgehäuse (3) mit einer Nut-/Federanordnung (19) zwischen dem Schieberelement (8) und dem Isolierstoffgehäuse (3) verschieblich geführt ist.

6. Sammelanschlussvorrichtung (1) nach Anspruch 2, 3, 4 oder 5, **dadurch gekennzeichnet, dass** sich jedes Schieberelement (8) in eine Offenstellung verschieben lässt, in welcher die Sammelschiene (7) in das Anschlussgehäuse einlegbar ist. und in eine Geschlossenstellung, in welcher die Sammelschiene (7) eingefasst und kontaktiert ist.

7. Sammelanschlussvorrichtung (1) nach einem der vorstehenden Ansprüche, **dadurch gekennzeichnet, dass** der Sammelschienen-Federanschluss (6) und der Leiteranschluss (4) leitend miteinander verbunden sind.

8. Sammelanschlussvorrichtung (1) nach Anspruch 7, **dadurch gekennzeichnet, dass** in diese leitende Verbindung ein elektrisches oder elektronisches Bauelement integriert ist.

9. Sammelanschlussvorrichtung (1) nach Anspruch 7, **dadurch gekennzeichnet, dass** das elektrische oder elektronische Bauelement eine Diode oder eine Sicherung ist.

10. Sammelanschlussvorrichtung (1) nach einem der vorstehenden Ansprüche, **dadurch gekennzeichnet, dass** das Bauelement, insbesondere die Sicherung (9) wechselbar an einem Halter, insbesondere einem Sicherungshalter (10) gehalten ist, der in eine korrespondierende Öffnung (11) des 1-solierstoffgehäuses (3) einschiebbar ist.

11. Sammelanschlussvorrichtung (1) nach einem der vorstehenden Ansprüche, **dadurch gekennzeichnet, dass** der Schieber (8) derart ausgebildet ist, dass er lediglich aus seiner eingeschobenen Stellung herausgezogen werden kann, wenn sich der Halter (10) in einer von zwei vorgegebene Stellungen befindet.

12. Sammelanschlussvorrichtung (1) nach einem der vorstehenden Ansprüche, **dadurch gekennzeichnet, dass** eine weitere Anschlussscheibe (12) vorgesehen ist, an welcher eine Ausnehmung (22) zur Aufnahme der Sammelschiene (7) ausgelegt ist und an der ein Bolzenabschnitt (13), der mit der Sammelschiene (7) leitend verbunden ist, von einem Kabelschuh (14) kontaktiert ist.

13. Sammelanschlussvorrichtung (1) nach einem der vorstehenden Ansprüche, **dadurch gekennzeichnet, dass** die Anschlussscheibe (12) eine Abdeckung (15) aufweist, die dazu dient, den Kabelschuh (14) und den Bolzenabschnitt (13) abzudecken.

14. Sammelanschlussvorrichtung (1) nach einem der vorstehenden Ansprüche, **dadurch gekennzeichnet, dass** an der Anschlussscheibe (12) ferner einer oder mehrere weitere Anschlüsse (17) ausgebildet sind, vorzugsweise an einer Schmalseite, insbesondere an der vom Kabelschuh (14) abgewandten Seite der Anschlussscheibe (12).

15. Sammelanschlussvorrichtung (1) nach einem der vorstehenden Ansprüche, **dadurch gekennzeichnet, dass** die Anschlussscheiben (12) sowie die Anschluss-Reihenklemmen (2) jeweils mit Befestigungsfüßen versehen sind, um sie auf einer Tragschiene (17) zu befestigen.

## Claims

1. A collective connection apparatus (1) for connecting a plurality of conductors, wherein the connection apparatus has a number of connection terminal strips (2) that can be arranged in a row or are arranged in a row, which number of strips preferably corresponds to the number of conductors that are to be connected, said connection terminal strips each having disc-like insulating-material housings (3) which can be arranged in a row and at least respective one conductor connection (4) which is arranged in the insulating-material housing (3), and a busbar spring connection (6) for making contact with a busbar (7) which passes through the connection terminal strips in a cross-connecting manner, **characterized in that** the busbar spring connection (6) is respectively arranged in or on an operating element (6) which can be moved on the insulating-material housing (3).

2. A collective connection apparatus (1) according to claim 1, **characterized in that** the operating element is arranged as a slider element (8) which is displaceably guided on the insulating-maturing housing (3).

3. A collective connection apparatus (1) according to claim 1 or 2, **characterized in that** the conductor connection is arranged as a screw-type terminal.

4. A collective connection apparatus (1) according to claim 1 or 2, **characterized in that** the conductor connection is arranged as a spring terminal.

5. A collective connection apparatus (1) according to claim 2, 3 or 4, **characterized in that** the slider element (8) is displaceably guided perpendicularly to the side-by-side direction on the insulating-maturing housing (3) with a groove/spring assembly (19) between the slider element (8) and the insulating-material housing (3).

6. A collective connection apparatus (1) according to claim 2, 3, 4 or 5, **characterized in that** each slider element (8) can be displaced to an open position, in which the busbar (7) can be placed in the terminal housing, and a closed position in which the busbar (7) is enclosed and contact thereto is established.

7. A collective connection apparatus (1) according to one of the preceding claims, **characterized in that** the busbar spring connection (6) and the conductor connection (4) are conductively connected to each other.

8. A collective connection apparatus (1) according to claim 7, **characterized in that** an electrical or electronic components is integrated in said conductive connection.

9. A collective connection apparatus (1) according to claim 7, **characterized in that** the electrical or electronic components is a diode or a fuse.

10. A collective connection apparatus (1) according to one of the preceding claims, **characterized in that** the component, especially the fuse (9), is exchangeably held on a retainer, especially a fuse holder (10), which can be inserted into a corresponding opening (11) of the insulating-material housing (3).

11. A collective connection apparatus (1) according to one of the preceding claims, **characterized in that** the slider (8) is arranged in such a way that it can merely be pulled out of its inserted position when the retainer (10) is situated in one of two predetermined positions.

12. A collective connection apparatus (1) according to one of the preceding claims, **characterized in that** a further connection disc (12) is provided, on which a recess (22) is formed for accommodating the busbar (7) and on which a bolt section (13), which is conductively connected to the busbar (7), makes contact with a terminal end (14).

13. A collective connection apparatus (1) according to one of the preceding claims, **characterized in that** the connection disc (12) comprises a cover (15) which is used to cover the terminal end (14) and the bolt section (13).

14. A collective connection apparatus (1) according to one of the preceding claims, **characterized in that** one or several further connections (17) are further formed on the connection disc (12), preferably on a narrow side, especially on the side of the connection disc (12) facing away from the terminal end (14).

15. A collective connection apparatus (1) according to one of the preceding claims, **characterized in that** the connection discs (12) and the connection terminal strips (2) are respectively provided with fastening feet in order to fasten them on a mounting rail (17).

## Revendications

1. Dispositif de lignes groupées (1) permettant le branchement d'un grand nombre de conducteurs, ce dispositif comportant un nombre de barrettes à bornes de branchement (2) pouvant être montées en série ou montées en série correspondant de préférence au nombre de conducteurs à brancher, qui comportent un boitier (3) en matériau isolant en forme de plaque pouvant respectivement être montés en série, et au moins une borne de branchement de conducteur (4) respective montée dans le boitier (3) en matériau isolant, ainsi qu'un branchement élastique (6) de barre collectrice (6) pour permettre la mise en contact d'une barre collectrice (7) traversant les barrettes à bornes de branchement en réalisant une liaison transversale,
**caractérisé en ce que**
le branchement élastique (6) de barre collectrice est respectivement monté dans ou sur un élément d'actionnement (6) qui est mobile sur le boitier (3) en matériau isolant.

2. Dispositif de lignes groupées (1) conforme à la revendication 1,
**caractérisé en ce que**
l'élément d'actionnement est réalisé sous la forme d'un coulisseau (8) mobile sur le boitier (3) en matériau isolant.

3. Dispositif de lignes groupées (1) conforme à la revendication 1 ou 2,
**caractérisé en ce que**
le branchement de conducteur est réalisé sous la forme d'un branchement fileté.

4. Dispositif de lignes groupées (1) conforme à la revendication 1 ou 2,
**caractérisé en ce que**
le branchement de conducteur est réalisé sous la forme d'un branchement élastique.

5. Dispositif de lignes groupées (1) conforme à la revendication 2, 3 ou 4,
**caractérisé en ce que**
le coulisseau (8) peut être déplacé perpendiculairement à la direction d'alignement sur le boitier en matériau isolant (3), avec un dispositif élastique à rainure (19) situé entre le coulisseau (8) et le boitier en matériau isolant (3).

6. Dispositif de lignes groupées (1) conforme à la revendication 2, 3, 4 ou 5,
**caractérisé en ce que**
chacun des coulisseaux (8) peut être déplacé dans une position ouverte dans laquelle la barre collectrice (7) peut être insérée dans le boitier de branchement, et dans une position fermée dans laquelle la barre collectrice (7) est entourée et mise en contact.

7. Dispositif de lignes groupées (1) conforme à l'une des revendications précédentes,
**caractérisé en ce que**
le branchement élastique de barre collectrice (6) et le branchement de conducteur (4) sont reliés de manière conductrice.

8. Dispositif de lignes groupées (1) conforme à la revendication 7,
**caractérisé en ce que**
dans cette liaison conductrice est intégré un composant électrique ou électronique.

9. Dispositif de lignes groupées (1) conforme à la revendication 7,
**caractérisé en ce que**
le composant électrique ou électronique est une diode ou un fusible de sécurité.

10. Dispositif de lignes groupées (1) conforme à l'une des revendications précédentes,
**caractérisé en ce que**
le composant, et en particulier le fusible de sécurité (9) peut être maintenu de façon modifiable sur un support, en particulier un support de fusible (10) pouvant être inséré dans une ouverture (11) correspondante du boitier (3) en matériau isolant.

11. Dispositif de lignes groupées (1) conforme à l'une des revendications précédentes,
**caractérisé en ce que**
le coulisseau (8) est réalisé de sorte qu'il puisse être uniquement extrait de sa position insérée lorsque le support (10) se trouve dans une position parmi deux positions prédéfinies.

12. Dispositif de lignes groupées (1) conforme à l'une des revendications précédentes,
**caractérisé en ce qu'**
il est prévu une autre plaque de branchement (12) sur laquelle est formé un évidement (22) de réception de la barre collectrice (7) et sur laquelle un segment de goujon (13) qui est relié de manière électriquement conductrice à la barre collectrice (7) et mis en contact par une cosse de câble (14).

13. Dispositif de lignes groupées (1) conforme à l'une des revendications précédentes,
**caractérisé en ce que**
la plaque de branchement (12) comporte un couvercle (15) qui a pour fonction de recouvrir la cosse de câble (14) et le segment de goujon (13).

14. Dispositif de lignes groupées (1) conforme à l'une des revendications précédentes,
**caractérisé en ce que**
sur la plaque de branchement (12) sont en outre formés un ou plusieurs autres branchements (17), de préférence sur une face de chant, en particulier la face située à l'opposé de la cosse de câble (14) de la plaque de branchement (12).

15. Dispositif de lignes groupées (1) conforme à l'une des revendications précédentes,
**caractérisé en ce que**
la plaque de branchement (12) ainsi que les barrettes à bornes de branchement (2) sont respectivement équipées de brides de fixation pour permettre de les fixer sur une barre support (17).
